# EUROPÄISCHE PATENTANMELDUNG

(11) **EP 4 667 834 A1**
(43) Veröffentlichungstag der Anmeldung: **24.12.2025**
(21) Anmeldenummer: 25183534.4
(22) Anmeldetag: 18.06.2025
(51) Int. Cl.: F24D 19/00, F24H 3/02, F24H 15/345, F28D 1/02

(54) **HEIZKÖRPER UND VERFAHREN ZUM BETREIBEN EINES HEIZKÖRPERS**

(30) Priorität: 19.06.2024 DE 102024205683
(71) Anmelder: Kermi GmbH, 94447 Plattling (DE)
(72) Erfinder: Schuster, Matthias, 93128 Regenstauf (DE); Abertshauser, Dennis, 94469 Deggendorf (DE); Hofinger, Roland, 94469 Deggendorf (DE); Harrer, Robert, 94563 Otzing (DE); Reichert, Johannes, 94447 Plattling (DE); Weigl, Peter, 84028 Landshut (DE)
(74) Vertreter: Patentanwälte Bressel und Partner mbB

(57) **Zusammenfassung**

Die Erfindung betrifft einen Heizkörper (1), umfassend einen Wärmeübertrager (2) und ein Gebläse (3), wobei das Gebläse (3) derart in dem Heizkörper (1) angeordnet und dazu eingerichtet ist, einen Luftstrom (6) durch den Wärmeübertrager (2) hindurch zu erzeugen, wobei der Heizkörper (1) dazu eingerichtet ist, dass eine Strömungsrichtung (7) des vom Gebläse (3) erzeugten Luftstroms (6) beim Kühlbetrieb einer Strömungsrichtung (7) beim Heizbetrieb entgegengerichtet ist. Ferner betrifft die Erfindung ein Verfahren zum Betreiben eines Heizkörpers (1), wobei mittels eines Gebläses (3) ein Luftstrom (6) durch einen Wärmeübertrager (2) hindurch erzeugt wird, wobei das Gebläse (3) derart angesteuert und/oder betrieben wird, dass eine Strömungsrichtung (7) des vom Gebläse (3) erzeugten Luftstroms (6) beim Kühlbetrieb einer Strömungsrichtung (7) beim Heizbetrieb entgegengerichtet ist.

## Beschreibung

Die Erfindung betrifft einen Heizkörper und ein Verfahren zum Betreiben eines Heizkörpers.

Der im Bereich Wärmeerzeuger seit längerem anhaltende Trend hin zu Wärmepumpen erfordert zunehmend, Wärmeübertrager in Wohn- und Gewerbegebäuden zu verwenden, welche besonders bei niedrigen Vorlauftemperaturen effizient sind und einen geforderten Wärmebedarf decken können.

Neben Flächenheizungen werden hier in der Regel Fancoils oder sog. Wärmepumpenheizkörper verwendet. Beide Produkte ermöglichen eine Wandmontage ähnlich zu einem herkömmlichen Heizkörper. Durch die in diesen Geräten verbauten Lüfter kann die Konvektion innerhalb des Wärmeübertragers erhöht und somit eine Leistung bei niedrigen Betriebstemperaturen erhöht werden.

Ein Wärmepumpenheizkörper ist beispielsweise aus der EP 1 462 748 A1 bekannt. Der Wärmepumpenheizkörper besteht dort aus einem in einem offenen Gehäuse vorgesehenen Wärmetauscher, der im Wesentlichen aus einem oder mehreren Rohren besteht, auf denen eine oder mehrere Reihen von Lamellen in gegenseitigen Abständen voneinander vorgesehen sind, wobei der Abstand zwischen den Lamellen mindestens drei Millimeter beträgt, und wobei über dem Wärmetauscher mindestens ein Ventilator vorgesehen ist, der Luft durch den Wärmetauscher saugt.

Der Erfindung liegt die Aufgabe zu Grunde, einen Heizkörper und ein Verfahren zum Betreiben eines Heizkörpers zu verbessern.

Die Aufgabe wird erfindungsgemäß durch einen Heizkörper mit den Merkmalen des Patentanspruchs 1 und ein Verfahren mit den Merkmalen des Patentanspruchs 10 gelöst. Vorteilhafte Ausgestaltungen der Erfindung ergeben sich aus den Unteransprüchen.

Insbesondere wird ein Heizkörper geschaffen, umfassend einen Wärmeübertrager und ein Gebläse, wobei das Gebläse derart in dem Heizkörper angeordnet und dazu eingerichtet ist, einen Luftstrom durch den Wärmeübertrager hindurch zu erzeugen, wobei der Heizkörper dazu eingerichtet ist, dass eine Strömungsrichtung des vom Gebläse erzeugten Luftstroms beim Kühlbetrieb einer Strömungsrichtung beim Heizbetrieb entgegengerichtet ist.

Ferner wird insbesondere ein Verfahren zum Betreiben eines Heizkörpers zur Verfügung gestellt, wobei mittels eines Gebläses ein Luftstrom durch einen Wärmeübertrager hindurch erzeugt wird, wobei das Gebläse derart angesteuert und/oder betrieben wird, dass eine Strömungsrichtung des vom Gebläse erzeugten Luftstroms beim Kühlbetrieb einer Strömungsrichtung beim Heizbetrieb entgegengerichtet ist.

Der vorgeschlagene Heizkörper und das vorgeschlagene Verfahren ermöglichen es, die Strömungsrichtung des Luftstroms durch den Wärmeübertrager hindurch jeweils an einen Heizbetrieb und einen Kühlbetrieb anzupassen. Hierdurch kann insbesondere auch beim Kühlbetrieb eine Wärmeübertragung verbessert werden. Beim Heizbetrieb ist die Strömungsrichtung bei einem an der Wand montierten Heizkörper idealerweise von unten nach oben gerichtet. Unten sammelt sich kalte Luft, oben sammelt sich warme Luft. Die Luft unten hat eine größere Temperaturdifferenz zu einer Vorlauftemperatur als die Luft oben. Erfolgt jedoch ein Kühlbetrieb, so würde die bei gleicher Strömungsrichtung nach oben hin ausgestoßene abgekühlte Luft sofort in der Nähe des Heizkörpers wieder absinken und unten erneut eingesaugt werden. Eine Temperatur der eingesaugten Luft wäre verringert (Mischeffekt) und in der Folge wäre eine Temperaturdifferenz zur Vorlauftemperatur verringert, sodass beim Kühlbetrieb auch eine Kühlleistung abnimmt. Ist die Strömungsrichtung jedoch umgekehrt, im genannten Beispiel insbesondere von oben nach unten, so wird von oben stets wärmere Luft eingesaugt und die abgekühlte Luft nach unten ausgestoßen. Die nach unten ausgestoßene kältere Luft bleibt am Boden und steigt erst nach einer langsameren Erwärmung durch Mischung mit der restlichen (wärmeren) Raumluft wieder nach oben. Eine Temperaturdifferenz am Wärmeübertrager ist hierdurch größer als bei einer Strömungsrichtung von unten nach oben. Eine Kühlleistung des Heizkörpers ist hierdurch verbessert.

Der Wärmeübertrager umfasst insbesondere ein Register oder mindestens ein Konvektionsblech. Das Register umfasst beispielsweise eine oder mehrere Rohrleitungen, durch die ein Wärme- oder Kühlmedium hindurch geleitet wird. An dieser oder diesen Rohrleitungen sind beispielsweise flächenförmige Lamellen angeordnet, an denen Luft entlanggeleitet wird und an denen ein Wärmeaustausch in Richtung der Luft (Heizbetrieb) oder in Richtung der Lamellen (Kühlbetrieb) erfolgt. Das mindestens eine Konvektionsblech ist beispielsweise an einer Heizplatte angeordnet. An dem mindestens einen Konvektionsblech wird Luft entlanggeleitet und es erfolgt ein Wärmeaustausch in Richtung der Luft (Heizbetrieb) oder in Richtung des mindestens einen Konvektionsbleches (Kühlbetrieb).

Das Gebläse ist insbesondere dazu eingerichtet, einen Luftstrom zu erzeugen. Hierzu wird dem Gebläse insbesondere eine elektrische Versorgungsspannung bereitgestellt. Das Gebläse kann beispielsweise einen oder mehrere Lüfter umfassen. Ein Lüfter kann beispielsweise ein Axiallüfter, ein Querstromlüfter oder ein Radiallüfter (Radialventilator) sein. Das Gebläse, insbesondere eine Drehzahl des Gebläses, wird insbesondere von einer Steuereinrichtung angesteuert und/oder geregelt. Das Gebläse ist insbesondere unterhalb des Wärmeübertragers, insbesondere in einem vorgegebenen Abstand unterhalb des Wärmeübertragers, angeordnet. Grundsätzlich kann das Gebläse aber auch oberhalb des Wärmeübertragers angeordnet sein.

Der Heizkörper ist insbesondere ein Gebläsekonvektor. Der Heizkörper ist insbesondere ein gebläseunterstützter Wärmetauscher. Der Heizkörper ermöglicht insbesondere einen Heizbetrieb und einen Kühlbetrieb. Der Heizkörper ist insbesondere bodennah an einer Wand montiert. Der Heizkörper ist insbesondere ein Wärmepumpenheizkörper. Der Heizkörper kann ferner auch eine Steuereinrichtung und/oder eine Bedieneinrichtung umfassen. Die Steuereinrichtung ist insbesondere dazu eingerichtet, je nach Betriebszustand (Heizbetrieb oder Kühlbetrieb) den Heizkörper derart anzusteuern, dass die Strömungsrichtung des Luftstroms jeweils dem Betriebszustand entspricht. Die Steuereinrichtung fragt hierzu beispielsweise einen Betriebszustand ab und/oder erhält einen solchen Betriebszustand übermittelt und erzeugt hierzu beispielsweise entsprechende Steuersignale. Ferner kann der Heizkörper eine Schnittstelle zur Fernsteuerung und/oder zur Anbindung an ein Gebäudeleitsystem umfassen. Weiter umfasst der Heizkörper insbesondere auch ein (Heizkörper-)Gehäuse. Das Gehäuse umfasst insbesondere eine Vorderseite, eine Rückseite, eine (insbesondere zumindest teilweise offene) Oberseite und eine (zumindest teilweise offene) Unterseite sowie eine rechte Seite und eine linke Seite.

In einer Ausführungsform ist vorgesehen, dass eine Strömungsrichtung beim Heizbetrieb von unten nach oben und eine Strömungsrichtung beim Kühlbetrieb von oben nach unten gerichtet ist. Dies ist insbesondere vorgesehen für den Fall, dass der Heizkörper an einer Wand montiert ist. Insbesondere kann vorgesehen sein, dass die Steuereinrichtung den Heizkörper derart ansteuert, dass die Strömungsrichtung beim Heizbetrieb von unten nach oben und beim Kühlbetrieb von oben nach unten gerichtet ist.

In einer Ausführungsform ist vorgesehen, dass das Gebläse Axiallüfter umfasst, wobei der Heizkörper dazu eingerichtet ist, zum Umkehren der Strömungsrichtung eine Drehrichtung von Rotoren der Axiallüfter zu ändern. Hierdurch kann eine Strömungsrichtung auf einfache Weise geändert werden. Insbesondere kann hierdurch ein Kühlbetrieb auch bei bereits bestehenden Konstruktionen von Heizkörpern verbessert werden, da nur geringe konstruktive Änderungen vorgenommen werden müssen.

In einer Ausführungsform ist vorgesehen, dass das Gebläse mindestens einen Lüfter umfasst, wobei der Heizkörper dazu eingerichtet ist, zum Umkehren der Strömungsrichtung eine Position und/oder Ausrichtung des mindestens einen Lüfters innerhalb des Heizkörpers zu ändern. Hierdurch kann ein Luftstrom sowohl für einen Heizbetrieb als auch für einen Kühlbetrieb verbessert bereitgestellt werden. Lüfter sind in der Regel auf das Erzeugen eines Luftstroms in einer vorgegebenen Strömungsrichtung optimiert. Bei Axiallüftern sind die Rotorblätter beispielsweise gekrümmt oder in vorgegebener Weise ausgerichtet. Mittels einer Änderung der Drehrichtung kann zwar auch mit solchen Rotorblättern ein Volumenstrom in entgegengesetzter Richtung erzeugt werden, allerdings sind für den gleichen Luftstrom deutlich höhere Drehzahlen notwendig, da die Krümmung der Rotorblätter für die andere Drehrichtung bzw. Strömungsrichtung optimiert ist. Daher ist bei dieser Ausführungsform vorgesehen, die Lüfter in ihrer Position und/oder Ausrichtung derart zu verändern, dass die Krümmung der Rotorblätter oder die Position und/oder die Ausrichtung und die hiermit einhergehende optimierte Strömungsrichtung auch für die entgegengesetzte Richtung nutzbar gemacht werden kann. Hierzu ist insbesondere vorgesehen, dass eine Ausrichtung der Lüfter um 180° verändert wird. Grundsätzlich sind aber auch andere Änderungen der Ausrichtung möglich. Sind beispielsweise Axiallüfter vorgesehen und sind die Axiallüfter beispielsweise unter einem Winkel montiert, so kann auch eine Änderung um 90° erfolgen. Mit anderen Worten: Sind die Axiallüfter schräg (z.B. in einem Winkel von 45° zu einer Rückwand) in dem Heizkörper angeordnet, so können die Axiallüfter zum Ändern der Ausrichtung auch um 90° gekippt werden. Die Axiallüfter sind dann immer noch schräg (z.B. in einem Winkel von 135° zur Rückwand) angeordnet, jedoch erzeugen diese dann einen Luftstrom mit einer geänderten, insbesondere mit Bezug auf den Wärmeübertrager entgegengesetzten Strömungsrichtung. Der mindestens eine Lüfter ist insbesondere ein Axiallüfter. Insbesondere weist das Gebläse mehrere Axiallüfter auf.

In einer Ausführungsform ist vorgesehen, dass der Heizkörper mindestens ein Trägerelement aufweist, wobei der mindestens eine Lüfter zumindest gruppenweise an oder auf dem mindestens einen Trägerelement angeordnet ist, wobei das Ändern der Ausrichtung des mindestens einen Lüfters zumindest gruppenweise gemeinsam über das mindestens eine Trägerelement erfolgt. Hierdurch kann eine Ausrichtung des mindestens einen Lüfters oder, bei mehreren Lüftern, einer Gruppe hiervon oder für alle Lüfter gleichzeitig geändert werden. Beispielsweise kann vorgesehen sein, dass die Lüfter an oder auf einem Trägerblech angeordnet sind, welches dann, zusammen mit den Lüftern, in dem Heizkörper gedreht wird. Alternativ oder zusätzlich kann auch mindestens ein Trägerrahmen vorgesehen sein, der das mindestens eine Trägerelement bildet oder von diesem umfasst ist. Insbesondere erfolgt eine Drehung des mindestens einen Trägerelements, insbesondere des Trägerblechs und/oder Trägerrahmens, um 180°, sodass die Strömungsrichtungen des Luftstroms für den Heizbetrieb und den Kühlbetrieb einander vollständig entgegengerichtet sind. Der mindestens eine Lüfter ist insbesondere ein Axiallüfter. Insbesondere weist das Gebläse mehrere Axiallüfter auf.

In einer Ausführungsform ist vorgesehen, dass der Heizkörper mindestens einen Schrittmotor aufweist, wobei der mindestens eine Schrittmotor dazu eingerichtet ist, zumindest gruppenweise die Ausrichtung des mindestens einen Lüfters zu ändern. Hierdurch kann das Ändern der Ausrichtung des mindestens einen Lüfters motorisiert und insbesondere automatisiert erfolgen. Der Schrittmotor wird hierzu insbesondere von der Steuereinrichtung angesteuert und/oder geregelt. Hierzu stellt die Steuereinrichtung insbesondere Steuersignale bereit, um den Schrittmotor anzusteuern. Es kann vorgesehen sein, dass der Schrittmotor an mindestens einem Trägerelement der voranstehenden Ausführungsform angeordnet ist und vermittelt durch das mindestens eine Trägerelement die Ausrichtung des mindestens einen Lüfters zumindest gruppenweise ändern kann. Der Schrittmotor ist insbesondere dazu eingerichtet, eine Ausrichtung des mindestens einen Lüfters zumindest gruppenweise um 180° ändern zu können. Der mindestens eine Lüfter ist insbesondere ein Axiallüfter. Insbesondere weist das Gebläse mehrere Axiallüfter auf.

In einer Ausführungsform ist vorgesehen, dass der Heizkörper mindestens einen Handhebel oder mindestens eine Handhabe aufweist, wobei der mindestens eine Handhebel oder die mindestens eine Handhabe dazu eingerichtet ist, über eine mechanische Verbindung mit dem mindestens einen Lüfter zumindest gruppenweise die Ausrichtung des mindestens einen Lüfters zu ändern. Hierdurch kann ein manuelles Ändern der Ausrichtung erfolgen. Die Ausführungsform kann ansonsten wie die Ausführungsform mit dem Schrittmotor ausgebildet sein. Insbesondere kann mindestens ein Trägerelement vorgesehen sein.

In einer Ausführungsform ist vorgesehen, dass der Heizkörper dazu eingerichtet ist, dass das Gebläse in zumindest zwei verschiedenen Ausrichtungen in dem Heizkörper angeordnet werden kann, wobei die mindestens zwei verschiedenen Ausrichtungen mit einander entgegengerichteten Strömungsrichtungen einhergehen. Hierdurch kann ein Ändern der Ausrichtung bzw. der Strömungsrichtung manuell erfolgen. Beispielsweise kann vorgesehen sein, dass das Gebläse, insbesondere die Axiallüfter, manuell gemäß den mindestens zwei Ausrichtungen in den Heizkörper einschiebbar sind, beispielsweise in hierfür vorgesehene Schienen oder in eine hierfür vorgesehene Halteeinrichtung. Die Lüfter können beispielsweise auf einem Trägerelement angeordnet sein, sodass die Lüfter zumindest gruppenweise gemeinsam entnommen und in Bezug auf eine Drehrichtung bzw. Strömungsrichtung gedreht bzw. gewendet werden können. Je nach Betriebszustand kann auf diese Weise die Strömungsrichtung geändert werden. Da der Heizköper in der Regel im Jahresverlauf über eine längere Periode ausschließlich im Heizbetrieb (insbesondere im Winter) und über eine längere Periode ausschließlich im Kühlbetrieb (insbesondere im Sommer) betrieben wird, kann ein manuelles Ändern der Ausrichtung bzw. der Strömungsrichtung dann zu einem Zeitpunkt zwischen diesen Perioden erfolgen. Es kann beispielsweise vorgesehen sein, dass eine Vorderseite des Heizkörpers entfernt werden kann, wobei nach Entfernen der Vorderseite die Ausrichtung bzw. die Strömungsrichtung des Gebläses durch manuelles Herausnehmen, Wenden und erneutes Einschieben geändert werden kann. Anschließend wird die Vorderabdeckung wieder am Heizkörper angeordnet.

In einer Ausführungsform ist vorgesehen, dass der Heizkörper mindestens einen Hydraulikzylinder aufweist, wobei der mindestens eine Hydraulikzylinder dazu eingerichtet ist, über eine mechanische Verbindung mit dem mindestens einen Lüfter zumindest gruppenweise die Ausrichtung des mindestens einen Lüfters zu ändern. Hierdurch kann die Ausrichtung fluidgetrieben geändert werden. Die Ausführungsform kann ansonsten wie die Ausführungsform mit dem Schrittmotor oder der Handhabe ausgebildet sein. Insbesondere kann mindestens ein Trägerelement vorgesehen sein. Der mindestens eine Lüfter ist insbesondere ein Axiallüfter. Insbesondere weist das Gebläse mehrere Axiallüfter auf.

In einer Ausführungsform ist vorgesehen, dass der Heizkörper mindestens eine Bimetallfeder aufweist, wobei die mindestens eine Bimetallfeder dazu eingerichtet ist, über eine mechanische Verbindung mit dem mindestens einen Lüfter die Ausrichtung des mindestens einen Lüfters zu ändern. Hierdurch kann die Ausrichtung ohne manuellen Eingriff geändert werden. Die Parameter der Bimetallfeder werden hierbei derart gewählt, dass ein Ändern der Ausrichtung bzw. der Strömungsrichtung bei einer vorgegebenen Temperaturschwelle erfolgt. Die Ausführungsform kann ansonsten wie die Ausführungsform mit dem Schrittmotor oder dem Handhebel ausgebildet sein. Insbesondere kann mindestens ein Trägerelement vorgesehen sein. Der mindestens eine Lüfter ist insbesondere ein Axiallüfter. Insbesondere weist das Gebläse mehrere Axiallüfter auf.

Weitere Merkmale zur Ausgestaltung des Verfahrens ergeben sich aus der Beschreibung von Ausgestaltungen des Heizkörpers. Die Vorteile des Verfahrens sind hierbei jeweils die gleichen wie bei den Ausgestaltungen des Heizkörpers.

Nachfolgend wird die Erfindung anhand bevorzugter Ausführungsbeispiele unter Bezugnahme auf die Figuren näher erläutert. Hierbei zeigen:
- Fig. 1a: eine schematische Darstellung einer Ausführungsform des Heizkörpers (Heizbetrieb);
- Fig. 1b: eine schematische Darstellung einer Ausführungsform des Heizkörpers (Kühlbetrieb);
- Fig. 2a: eine schematische Darstellung einer weiteren Ausführungsform des Heizkörpers (Heizbetrieb);
- Fig. 2b: eine schematische Darstellung der weiteren Ausführungsform des Heizkörpers (Kühlbetrieb);
- Fig. 3: eine schematische Darstellung zur Verdeutlichung einer weiteren Ausführungsform des Heizkörpers (Seitenansicht);
- Fig. 4: eine schematische Darstellung einer weiteren Ausführungsform des Heizkörpers;
- Fig. 5: ein schematisches Ablaufdiagramm einer Ausführungsform des Verfahrens zum Betreiben eines Heizkörpers;
- Fig. 6: ein schematisches Diagramm zur Verdeutlichung der Vorteile des Heizkörpers und des Verfahrens.

Die Fig. 1 zeigt eine schematische Darstellung einer Ausführungsform des Heizkörpers 1. Der Heizkörper 1 umfasst einen Wärmeübertrager 2 und ein Gebläse 3. Der Wärmeübertrager 2 umfasst im gezeigten Beispiel ein Register, umfassend eine Rohrleitung 4, an der von dieser abstehende Lamellen 5 angeordnet sind. Durch die Rohrleitung 3 wird ein Heiz- oder Kühlmedium geleitet. Alternativ kann der Wärmeübertrager 2 auch Konvektionsbleche umfassen, die an einer Heizplatte angeordnet sind. Das Gebläse 3 ist derart in dem Heizkörper 1 angeordnet und dazu eingerichtet, einen Luftstrom 6 durch den Wärmeübertrager 2 hindurch zu erzeugen. Der Luftstrom 6 weist hierbei eine Strömungsrichtung 7 auf und wird an den Lamellen 5 vorbeigeführt, wobei eine Temperatur T1 der Luft sich auf eine Temperatur T2 ändert. Der Heizkörper 1 kann insbesondere ein Wärmepumpenheizkörper sein.

Der Heizkörper 1 ist dazu eingerichtet, dass die Strömungsrichtung 7 des vom Gebläse 3 erzeugten Luftstroms 6 beim Kühlbetrieb einer Strömungsrichtung 7 beim Heizbetrieb entgegengerichtet ist. Der Heizkörper 1 kann hierzu eine Steuereinrichtung 8 aufweisen, welche dazu einrichtet ist, das Gebläse 3 derart anzusteuern und/oder zu regeln, dass die Strömungsrichtung 8 des vom Gebläse 3 erzeugten Luftstroms 6 beim Kühlbetrieb der Strömungsrichtung 7 beim Heizbetrieb entgegengerichtet ist.

Die entgegengerichteten Strömungsrichtungen 7 sind in der Fig. 1a (insbesondere Heizbetrieb) und Fig. 1b (insbesondere Kühlbetrieb) gezeigt.

Es kann vorgesehen sein, dass die Strömungsrichtung 7 beim Heizbetrieb (Fig. 1a, T1<T2) von unten nach oben und die Strömungsrichtung 7 beim Kühlbetrieb (Fig. 1b, T1>T2) von oben nach unten gerichtet ist.

Es kann vorgesehen sein, dass das Gebläse 3 Axiallüfter 19 als Lüfter 9 umfasst, wobei der Heizkörper 1 dazu eingerichtet ist, zum Umkehren der Strömungsrichtung 7 eine Drehrichtung von Rotoren der Axiallüfter 19 zu ändern. Dies ist in den Figuren 2a und 2b schematisch verdeutlicht. Eine Drehrichtung der Rotoren der Axiallüfter 19 ist in der Fig. 2a (insbesondere Heizbetrieb) entgegengerichtet zu der Drehrichtung der Rotoren der Axiallüfter 19 in der Fig. 2b (insbesondere Kühlbetrieb). Insbesondere ist eine Ansteuerung der Axiallüfter 19 durch die Steuereinrichtung 8 derart, dass die Drehrichtung entgegengerichtet ist. Beispielsweise kann hierzu eine Polarität einer Betriebsspannung der Axiallüfter 19 geändert werden. Beispielhaft weist das in den Figuren 2a und 2b gezeigte Gebläse 3 fünf Axiallüfter 19 auf, es können grundsätzlich jedoch auch mehr oder weniger Axiallüfter 19 sein.

Es kann vorgesehen sein, dass das Gebläse 3 (mindestens einen) Lüfter 9, beispielsweise Axiallüfter 19, umfasst, wobei der Heizkörper 1 dazu eingerichtet ist, zum Umkehren der Strömungsrichtung 7 eine Position und/oder Ausrichtung der Lüfter 9 innerhalb des Heizkörpers 1 zu ändern. Dies ist schematisch in Fig. 3 verdeutlicht, welche eine Seitenansicht des Heizkörpers 1 zu mehreren Zeitpunkten zeigt. Es ist zu erkennen, dass eine Ausrichtung der Lüfter 9 geändert wird. Insbesondere werden die Lüfter 9 um eine horizontal entlang des Heizkörpers 1 (in die Papier- bzw. Bildschirmebene hinein) verlaufende Achse um 180° gedreht, sodass eine Strömungsrichtung 7 umgekehrt wird (im Beispiel von einer von unten nach oben verlaufenden Strömungsrichtung 7 zu einer von oben nach unten verlaufenden Strömungsrichtung 7).

Im gezeigten Beispiel sind mehrere Lüfter 9 vorgesehen, grundsätzlich können mehr oder weniger Lüfter 9 vorgesehen sein.

Es kann hierbei vorgesehen sein, dass der Heizkörper 1 mindestens ein Trägerelement 10 aufweist, wobei die Lüfter 9, insbesondere die Axiallüfter 19, zumindest gruppenweise an oder auf dem mindestens einen Trägerelement 10 angeordnet sind, wobei das Ändern der Ausrichtung der Lüfter 9 zumindest gruppenweise gemeinsam über das mindestens eine Trägerelement 10 erfolgt. Beispielsweise kann ein Trägerblech vorgesehen sein, an oder auf dem die Lüfter 9 angeordnet sind und das gedreht wird, um die Ausrichtung der Lüfter 9 zu ändern. Zusätzlich oder alternativ kann auch ein Trägerrahmen vorgesehen sein.

Es kann vorgesehen sein, dass der Heizkörper 1 mindestens einen Schrittmotor 11 aufweist, wobei der mindestens eine Schrittmotor 11 dazu eingerichtet ist, zumindest gruppenweise die Ausrichtung der Llüfter 9 zu ändern. Die Fig. 4 zeigt eine schematische Darstellung zur Verdeutlichung dieser Ausführungsform. Der Schrittmotor 11 ist neben den Lüftern 9 angeordnet. Der Schrittmotor 11 ist beispielsweise über eine Achse 12 (oder eine Welle) mit den Lüftern 9 verbunden. Insbesondere ist die Achse 12 mit einem Trägerelement 10, beispielsweise einem Trägerblech und/oder einen Trägerrahmen, verbunden, auf oder an dem die Lüfter 9 angeordnet sind. Über die Achse 12 kann der Schrittmotor 11 eine Winkelstellung des Trägerelements 10 und somit der Lüfter 9 vorgeben. Auf diese Weise kann die Ausrichtung der Lüfter 9 geändert werden, wie dies in der Fig. 3 beispielhaft gezeigt ist. Der Schrittmotor 11 wird insbesondere mittels der Steuereinrichtung 8 angesteuert und/oder geregelt.

Es kann vorgesehen sein, dass der Heizkörper 1 mindestens einen Handhebel (nicht gezeigt) oder mindestens eine Handhabe aufweist, wobei der mindestens eine Handhebel oder die mindestens eine Handhabe dazu eingerichtet ist, über eine mechanische Verbindung mit den Lüftern 9 zumindest gruppenweise die Ausrichtung der Lüfter 9 zu ändern. Der mindestens eine Handhebel oder die mindestens eine Handhabe kann beispielsweise mechanisch mit dem Trägerelement 10 verbunden sein.

Es kann vorgesehen sein, dass der Heizkörper 1 dazu eingerichtet ist, dass das Gebläse 3 in zumindest zwei verschiedenen Ausrichtungen in dem Heizkörper 1 angeordnet werden kann, wobei die mindestens zwei verschiedenen Ausrichtungen mit einander entgegengerichteten Strömungsrichtungen 7 einhergehen. Beispielsweise kann vorgesehen sein, dass das Gebläse 3 aus einem Gehäuse des Heizkörpers 1 entnehmbar ist, außerhalb des Gehäuses gewendet werden kann und in umgekehrter Ausrichtung wieder in das Gehäuse eingeschoben oder eingesteckt werden kann. Dies erfolgt insbesondere manuell, beispielsweise immer dann, wenn wetterbedingt und/oder jahreszeitenbedingt eine Heizperiode von einer Kühlperiode abgelöst wird und umgekehrt.

Es kann vorgesehen sein, dass der Heizkörper 1 mindestens einen Hydraulikzylinder (nicht gezeigt) aufweist, wobei der mindestens eine Hydraulikzylinder dazu eingerichtet ist, über eine mechanische Verbindung mit den Lüftern 9 zumindest gruppenweise die Ausrichtung der Lüfter 9 zu ändern. Der Heizkörper 1 kann ferner Mittel zum Betreiben des Hydraulikzylinders aufweisen.

Es kann vorgesehen sein, dass der Heizkörper 1 mindestens eine Bimetallfeder (nicht gezeigt) aufweist, wobei die mindestens eine Bimetallfeder dazu eingerichtet ist, über eine mechanische Verbindung mit den Lüftern 9 die Ausrichtung der Lüfter 9 zu ändern.

Die Fig. 5 zeigt ein schematisches Ablaufdiagramm einer Ausführungsform des Verfahrens zum Betreiben eines Heizkörpers. Das Verfahren wird beispielsweise mittels eines Heizkörpers durchgeführt, wie dieser in den Figuren 1 bis 4 gezeigt ist. Einige Verfahrensschritte können von einer zentralen Steuerung durchgeführt werden.

In einem Verfahrensschritt 100 wird ein Betriebszustand des Heizkörpers abgefragt. Dies kann entweder in einer zentralen Steuerung (Heizungssteuerung) erfolgen oder im Heizkörper selbst.

In einem Verfahrensschritt 101 wird überprüft, ob der abgefragte Betriebszustand einen Heizbetrieb oder einen Kühlbetrieb beinhaltet. Beinhaltet der abgefragte Betriebszustand einen Heizbetrieb, so wird mit Verfahrensschritt 200 fortgefahren, beinhaltet der abgefragte Betriebszustand hingegen einen Kühlbetrieb, so wird mit Verfahrensschritt 300 fortgefahren.

In Verfahrensschritt 200 wird überprüft, ob die eingestellte (Ist-)Strömungsrichtung der (Soll-)Strömungsrichtung für den Heizbetrieb entspricht oder nicht. Dies kann beispielsweise durch Abfragen eines Zustands des Gebläses erfolgen und/oder ausgehend von einer in einer Steuereinrichtung hinterlegten Zustandsinformation. Ist dies der Fall, so wird zu Verfahrensschritt 100 zurückgekehrt. Ist dies hingegen nicht der Fall, so wird die Strömungsrichtung von der (Ist-)Strömungsrichtung auf die (Soll-)Strömungsrichtung für den Heizbetrieb geändert. Hierzu wird beispielsweise eine Ausrichtung von Axiallüftern geändert, wie dies voranstehend bereits für mehrere Ausführungsformen beispielhaft beschrieben wurde. Nach dem Ändern der Strömungsrichtung wird zu Verfahrensschritt 100 zurückgekehrt.

In Verfahrensschritt 300 wird überprüft, ob die eingestellte (Ist-)Strömungsrichtung der (Soll-)Strömungsrichtung für den Kühlbetrieb entspricht oder nicht. Dies kann beispielsweise durch Abfragen eines Zustands des Gebläses erfolgen und/oder ausgehend von einer in der Steuereinrichtung hinterlegten Zustandsinformation. Ist dies der Fall, so wird zu Verfahrensschritt 100 zurückgekehrt. Ist dies hingegen nicht der Fall, so wird die Strömungsrichtung von der (Ist-)Strömungsrichtung auf die (Soll-)Strömungsrichtung für den Kühlbetrieb geändert. Hierzu wird beispielsweise eine Ausrichtung von Lüftern, insbesondere Axiallüftern, geändert, wie dies voranstehend bereits für mehrere Ausführungsformen beispielhaft beschrieben wurde. Nach dem Ändern der Strömungsrichtung wird zu Verfahrensschritt 100 zurückgekehrt.

Die Fig. 6 zeigt ein schematisches Diagramm zur Verdeutlichung der Vorteile des Heizkörpers und des Verfahrens. Gezeigt ist auf der y-Achse 21 eine Kühlleistung nach DIN 16430 (in der zum Zeitpunkt der Anmeldung gültigen Fassung) mit indizierten Einheiten, sodass ein relativer Vergleich möglich ist. Auf der x-Achse 20 ist eine Schallleistung nach DIN 3744 (in der zum Zeitpunkt der Anmeldung gültigen Fassung) in der Einheit dB(A) dargestellt. Es sind zwei Kurven A und B dargestellt, welche beide an demselben Heizkörper mit Axiallüftern im Kühlbetrieb gemessen wurden. Die Kurve A zeigt hierbei den Fall, bei dem eine Strömungsrichtung wie beim Heizbetrieb von unten nach oben gerichtet ist (Stand der Technik). Die Kurve B zeigt den Fall, in dem gemäß dem in dieser Offenbarung beschriebenen Heizkörper und dem Verfahren eine Strömungsrichtung beim Kühlbetrieb entgegengerichtet zu der Strömungsrichtung im Heizbetrieb ist, das heißt, die Strömungsrichtung ist von oben nach unten gerichtet. Ansonsten sind die Betriebsparameter, insbesondere ein Volumenstrom, in beiden Fällen gleich. Es ist deutlich zu erkennen, dass mit dem offenbarten Heizkörper und dem offenbarten Verfahren bei gleicher Schallentwicklung bzw. Schallleistung der Axiallüfter eine deutlich größere Kühlleistung erreicht wird. Die Steigerung der Kühlleistung liegt zwischen ~33 % bei 34 dB(A) und ~38 % bei 45 dB(A). Bei gleicher Schallentwicklung kann eine Kühlleistung also deutlich gesteigert werden.

### Bezugszeichenliste

- 1: Heizkörper
- 2: Wärmeübertrager
- 3: Gebläse
- 4: Rohrleitung
- 5: Lamellen
- 6: Luftstrom
- 7: Strömungsrichtung
- 8: Steuereinrichtung
- 9: Lüfter
- 10: Trägerelement
- 11: Schrittmotor
- 12: Achse
- 19: Axiallüfter
- 20: x-Achse (Schallleistung in dB(A))
- 21: y-Achse (Kühlleistung (Index))
- 100-101: Verfahrensschritte
- 200-201: Verfahrensschritte
- 300-301: Verfahrensschritte
- A: Kurve (ohne Änderung der Strömungsrichtung)
- B: Kurve (mit Änderung der Strömungsrichtung)
- T1: Temperatur (einströmende Luft)
- T2: Temperatur (ausströmende Luft)

## Patentansprüche

1. Heizkörper (1), umfassend:
einen Wärmeübertrager (2), und
ein Gebläse (3), wobei das Gebläse (3) derart in dem Heizkörper (1) angeordnet und dazu eingerichtet ist, einen Luftstrom (6) durch den Wärmeübertrager (2) hindurch zu erzeugen,
wobei der Heizkörper (1) dazu eingerichtet ist, dass eine Strömungsrichtung (7) des vom Gebläse (3) erzeugten Luftstroms (6) beim Kühlbetrieb einer Strömungsrichtung (7) beim Heizbetrieb entgegengerichtet ist.

2. Heizkörper (1) nach Anspruch 1, **dadurch gekennzeichnet, dass** eine Strömungsrichtung (7) beim Heizbetrieb von unten nach oben und eine Strömungsrichtung (7) beim Kühlbetrieb von oben nach unten gerichtet ist.

3. Heizkörper (1) nach Anspruch 1 oder 2, **dadurch gekennzeichnet, dass** das Gebläse (3) Axiallüfter (9) umfasst, wobei der Heizkörper (1) dazu eingerichtet ist, zum Umkehren der Strömungsrichtung (7) eine Drehrichtung von Rotoren der Axiallüfter (9) zu ändern.

4. Heizkörper (1) nach Anspruch 1 oder 2, **dadurch gekennzeichnet, dass** das Gebläse (3) mindestens einen Lüfter (9) umfasst, wobei der Heizkörper (1) dazu eingerichtet ist, zum Umkehren der Strömungsrichtung (7) eine Position und/oder Ausrichtung des mindestens einen Lüfters (9) innerhalb des Heizkörpers (1) zu ändern.

5. Heizkörper (1) nach Anspruch 4, **gekennzeichnet durch** mindestens ein Trägerelement (10), wobei der mindestens eine Lüfter (9) zumindest gruppenweise an oder auf dem mindestens einen Trägerelement (10) angeordnet ist, wobei das Ändern der Ausrichtung des mindestens einen Lüfters (9) zumindest gruppenweise gemeinsam über das mindestens eine Trägerelement (10) erfolgt.

6. Heizkörper (1) nach Anspruch 4 oder 5, **gekennzeichnet durch** mindestens einen Schrittmotor (11), wobei der mindestens eine Schrittmotor (11) dazu eingerichtet ist, zumindest gruppenweise die Ausrichtung des mindestens einen Lüfters (9) zu ändern.

7. Heizkörper (1) nach einem der Ansprüche 4 bis 6, **gekennzeichnet durch** mindestens einen Handhebel oder mindestens eine Handhabe, wobei der mindestens eine Handhebel oder die mindestens eine Handhabe dazu eingerichtet ist, über eine mechanische Verbindung mit dem mindestens einen Lüfter (9) zumindest gruppenweise die Ausrichtung des mindestens einen Lüfters (9) zu ändern.

8. Heizkörper (1) nach einem der Ansprüche 4 bis 7, **gekennzeichnet durch** mindestens einen Hydraulikzylinder, wobei der mindestens eine Hydraulikzylinder dazu eingerichtet ist, über eine mechanische Verbindung mit dem mindestens einen Lüfter (9) zumindest gruppenweise die Ausrichtung des mindestens einen Lüfters (9) zu ändern.

9. Heizkörper (1) nach einem der Ansprüche 4 bis 8, **gekennzeichnet durch** mindestens eine Bimetallfeder, wobei die mindestens eine Bimetallfeder dazu eingerichtet ist, über eine mechanische Verbindung mit dem mindestens einen Lüfter (9) die Ausrichtung des mindestens einen Lüfters (9) zu ändern.

10. Verfahren zum Betreiben eines Heizkörpers (1),
wobei mittels eines Gebläses (3) ein Luftstrom (6) durch einen Wärmeübertrager (2) hindurch erzeugt wird,
wobei das Gebläse (3) derart angesteuert und/oder betrieben wird, dass eine Strömungsrichtung (7) des vom Gebläse (3) erzeugten Luftstroms (6) beim Kühlbetrieb einer Strömungsrichtung (7) beim Heizbetrieb entgegengerichtet ist.
